# EUROPÄISCHE PATENTSCHRIFT

(11) **EP 0 755 216 B1**
(45) Veröffentlichungstag und Bekanntmachung des Hinweises auf die Patenterteilung: **27.05.1998**
(21) Anmeldenummer: 95915164.8
(22) Anmeldetag: 27.03.1995
(51) Int. Cl.: A47L 9/28

(54) **STAUBSAUGER MIT EINER SAUGLEISTUNGSANZEIGE**
VACUUM CLEANER WITH SUCTION POWER INDICATOR
ASPIRATEUR AVEC INDICATEUR DE LA PUISSANCE D'ASPIRATION

(30) Priorität: 15.04.1994 DE 4413225
(43) Veröffentlichungstag der Anmeldung: 29.01.1997
(73) Patentinhaber: VORWERK & CO. INTERHOLDING GmbH, D-42275 Wuppertal (DE)
(72) Erfinder: JACOBS, Carsten, D-58285 Gevelsberg (DE); SCHÖNHOFF, Helmut, D-42653 Solingen (DE); KRAPP, Jan, Thomas, D-42289 Wuppertal (DE)
(74) Vertreter: Müller, Enno, Dipl.-Ing.
(86) Internationale Anmeldenummer: EP9501147
(87) Internationale Veröffentlichungsnummer: WO9528122

(56) Entgegenhaltungen:
- EP-A- 0 344 136
- EP-A- 0 365 191
- EP-A- 0 366 295
- EP-A- 0 379 680
- EP-A- 0 615 718
- DE-U- 9 113 858
- GB-A- 2 012 158
- US-A- 4 733 431
- PATENT ABSTRACTS OF JAPAN vol. 14, no. 63 (C-0685) 6. Februar 1990 & JP,A,01 285 235 (TOKYO ELECTRIC CO LTD) 16. November 1989
- PATENT ABSTRACTS OF JAPAN vol. 17, no. 708 (C-1147) 24. Dezember 1993 & JP,A,05 245 080 (MATSUSHITA ELECTRIC IND CO LTD) 24. September 1993

## Beschreibung

Die Erfindung betrifft einen Staubsauger mit einem Gebläse, einem Filterbeutel und einer Saugleistungsanzeige, die durch eine Erfassung einer Druckdifferenz gesteuert wird, wobei die Druckdifferenz aus dem Unterdruck im Saugkanal vor dem Filterbeutel und dem Überdruck nach dem Gebläse gebildet ist.

Es sind Staubsauger bekannt, bei denen im allgemeinen als Indikator für die zunehmende Verstopfung des Filterbeutels durch aufgesaugten Staub der durch die Drosselwirkung des Filtermaterials hervorgerufene Druckabfall über den Filterbeutel herangezogen werden. Dieser Druckabfall wird mittels analog oder digital arbeitender Anzeigen als Merkmal der Filterverstopfung dargestellt. Unter der Einschränkung konstanter Gebläseleistung und gleichbleibendem Düsenarbeitungspunkt ist diese Anzeige korrekt. Bei Geräten mit variabler Motorleistung können Anzeigen, die nur den Druckabfall über der Filtertüte berücksichtigen, lediglich in einem Arbeitspunkt korrekt anzeigen. Im allgemeinen ist dies der Punkt max. Motorleistung, so daß bei einer kleineren gewählten Leistung eine zu kleine Filterverstopfung angezeigt wird. Zudem ist bei einer Veränderung der Arbeitsblende für das Gebläse, wie sie z. B. durch unterschiedliche Böden und in noch stärkerem Maße durch Wechsel der Arbeitsdüse hervorgerufen wird, der auftretende Anzeigefehler bei ausschließlicher Messung des Differenzdruckes über dem Filterbeutel noch größer. Sowohl bei sauberem als auch bei verstopftem Filterbeutel ändert sich der Druckabfall über dem Filterbeutel bei Wechsel des Saugvorsatzes in großem Maße.

Ferner ist aus der EP-A1-0365191 ein Staubsauger mit einer Saugleistungsanzeige bekannt. Diese Saugleistungsanzeige wird durch Ermittlung einer Druckdifferenz gesteuert, wobei zur Ermittlung dieser Druckdifferenz eingangsseitig eines Filterbeutels, d.h. in dem davor angeordneten Saugkanal, der Unterdruck und nach einem Gebläse der Überdruck gemessen wird. Diese von Sensoren gemessenen Druckwerte werden mittels eines Mikroprozessors ausgewertet und zur Anzeige gebracht.

Weiter ist aus der GB-A-2012158 eine Saugleistungsanzeige bekannt, welche eine beidseitig mit einem Unterdruck beaufschlagte Membrane aufweist. Zur Ermittlung der Druckdifferenz wird hierbei der Unterdruck innerhalb des Filterbeutels und der Unterdruck außerhalb des Filterbeutels, d.h. im Bereich der Filterkammer, abgegriffen. Diese Unterdrücke wirken jeweils auf eine der gegenüberliegenden Fläche der Membrane, welche entsprechend der Druckdifferenz einen Zeiger bewegt.

Aufgabe der vorliegenden Erfindung ist es, einen gattungsgemäßen Staubsauger mit einer mechanisch arbeitenden Anzeige zu versehen, die unabhängig vom verwendeten Vorsatzgerät und somit auch unabhängig von der Arbeitsblende die relative Saugleistung anzeigt.

Gelöst ist diese Aufgabe durch die im Hauptanspruch angegebene Erfindung.

Die Unteransprüche stellen vorteilhafte Weiterbildungen dar.

Bedingt durch diese Ausgestaltung ist erreicht, daß unabhängig vom verwendeten Vorsatzgerät die relative Saugleistung über mechanisch arbeitende Mittel zur Anzeige gebracht wird. Dies ist dadurch erzielt, daß die Drücke auf die gegenüberliegenden Flächen einer in Abhängigkeit der Drücke beweglichen, geschlossenen Scheibe geschaltet sind.

Die Stellung der beweglichen Scheibe innerhalb der Vorrichtung kann beispielsweise mittels eines Sichtfensters erkannt werden. Die Anzeigevorrichtung kann hierbei so ausgebildet sein, daß diese beispielsweise ein Zylinder ist, in welchem die Scheibe frei beweglich gelagert ist. Auf die beiden gegenüberliegenden Flächen der Scheibe wirken zum einen der Unterdruck in dem Saugkanal und zum anderen der Überdruck nach dem Gebläse. Zur Abdichtung der verwendeten Drücke gegeneinander können beispielsweise Faltenbälge verwendet werden. Je nach voreingestellter Gebläseleistung und Füllgrad des Filterbeutels und den davon abhängigen Drücken nimmt die Scheibe in dem Zylinder eine Stellung ein, welche beispielsweise über ein Sichtfenster erkannt werden kann, welches mit einer Skala versehen sein kann.Es ergibt sich hierdurch bei einem Staubsauger mit variabler Motorleistung, eine meachnisch arbeitende Anzeige der momentanen Saugleistung des Gerätes, die in Abhängigkeit von der voreingestellten Motorleistung und dem Füllgrad des Filterbeutels, jedoch in Unabhängigkeit von einem vorgeschalteten Vorsatzgerät stets die relative Saugleistung angibt. Bevorzugt wird hierbei eine Ausgestaltung, bei der die Druckabnahme nach dem Gebläse, jedoch vor nachfolgenden Strömungswiderständen und ggf. vor einem Ausblasfilterelement erfolgt. Bei sauberem Filterbeutel und max. Gebläseleistung wird unabhängig von der Arbeitsblende ein Anzeigewert von 100% erreicht. Bei sauberen Filterbeutel und verringerter Gebläseleistung wird ebenfalls blendenunabhängig ein entsprechend verringerter Wert angezeigt. Mit zunehmender Verstopfung der Filtertüte fällt der Anzeigewert entsprechend ab. Hierbei darf bei kleineren Arbeitsblenden eine größere relative Saugleistung angezeigt werden als bei größeren Blendenzahlen, da die Luftgeschwindigkeiten z. B. in einer Fugendüse auch bei weitgehend verstopftem Filterbeutel noch genügend hoch sind, um Staub aufzunehmen. Der Unterdruck im Saugkanal vor dem Gebläse und dem Überdruck nach dem Gebläse werden in einer Vorrichtung erfaßt, welche entsprechend der vorhandenen Drücke analog oder digital die momentane, relative Saugleistung zur Anzeige bringt. Eine derartige Vorrichtung kann beispielsweise so ausgebildet sein, daß die Saugleistungsanzeige aus einer Addition der absoluten Werte der beiden Drücke resultiert. Bei Voreinstellung einer max. Gebläseleistung addieren sich die beiden Drücke zu einer Saugleistungsanzeige von 100%. Wird die Gebläseleistung auf die Hälfte reduziert, so ergibt sich hieraus ein entsprechend verringerter Unterdruck im Saugkanal und ein verringerter Überdruck nach dem Gebläse, deren Addition eine Anzeige der Saugleistung von 50% ergibt. Ausgehend von einer voreingestellten max. Leistung des Gebläses erfolgt bei einer zunehmenden Verstopfung des Filterbeutels ein Sinken des Unterdruckes im Saugkanal. Die Addition der Drücke ergibt somit einen kleineren Wert, welcher zur Anzeige gebracht wird, beispielsweise eine momentane, relative Saugleistung von 80%. Wird unter diesen gegebenen Umständen ein anderes Vorsatzgerät mit einer kleineren Arbeitsblende vorgeschaltet, so führt dies zu einer Erhöhung der Luftgeschwindigkeit im Bereich des Saugkanals, womit auch der Unterdruck im Saugkanal steigt, bei gleichzeitiger Absenkung des Überdruckes nach dem Gebläse. Letzterer sinkt jedoch nicht im gleichen Maße wie der Überdruck im Saugkanal ansteigt. Dies führt zu einem höheren Ergebnis der Addition der Drücke als bei der ursprünglichen, größeren Arbeitsblende, womit auch eine größere relative Saugleistung zur Anzeige gebracht wird. Dies ist auch erwünscht, da bei Vorsatzgeräten mit kleiner Arbeitsblende, wie z. B. einer Fugendüse, auch bei weitgehend verstopftem Filterbeutel die Luftgeschwindigkeit noch genügend hoch ist, um Staub aufzunehmen. In einer vorteilhaften Weiterbildung des Erfindungsgegenstandes ist vorgesehen, daß dem Unterdruck ein Korrekturfaktor aufgeschaltet ist. Dies kann beispielsweise dadurch realisiert sein, daß in der Vorrichtung, in der die absoluten Werte der Drücke addiert werden, dem Wert des Unterdruckes ein Federdruckwert einer Ringfeder oder dergleichen entgegengesetzt wird. Vorteilhafterweise ist die Anzeige als Analoganzeige ausgebildet. Um bei abgeschaltetem Staubsauger die Anzeige, insbesondere die Scheibe in einer Grundstellung zu verfahren, welche Grundstellung eine Leistungsanzeige von 0% bewirkt, ist des weiteren vorgesehen, daß die Scheibe einseitig federbeaufschlagt ist. Vorteilhafterweise ist schließlich vorgesehen, daß der Korrekturfaktor durch unterschiedliche Anschlußflächen für die beiden Drücke auf den gegenüberliegenden Seiten der Scheibe eingestellt ist. Die Anschlußflächen auf den gegenüberliegenden Flächen der Scheibe können beispielsweise so gewählt sein, daß die Fläche auf der der Überdruck nach dem Gebläse wirkt, größer ausgebildet ist als die Fläche, auf der Unterdruck in dem Saugkanal wirkt. Bevorzugt wird hierbei eine Ausbildung, bei der die Anschlußflächen kreisrund, entsprechend der Zylinderform der Vorrichtung, geformt sind. Bei einer derartig ausgebildeten Saugleistungsanzeige errechnet sich der Anzeigewert durch die Addition der absoluten Werte des Unterdrucks im Saugkanal und des Überdrucks hinter dem Gebläse, welcher Überdruck mit dem Korrekturfaktor multipliziert ist. Letzterer wiederum errechnet sich aus dem Quadrat der Druckmesserverhältnisse der beiden Anschlußflächen zueinander.

Nachstehend ist die Erfindung des weiteren anhand der beigefügten Zeichnung, die jedoch lediglich ein Ausführungsbeispiel darstellt, erläutert. Hierbei zeigt:
- Fig. 1: einen erfindungsgemäßen Staubsauger mit einer in einem Gerätegehäuse angeordneten Saugleistungsanzeige,
- Fig. 2: eine schematische Darstellung des Gerätegehäuses, partiell au gebrochen, zur Darstellung der Anordnung der Saugleistungsanzeige in dem Gerätegehäuse,
- Fig. 3: eine Ausschnittsdarstellung des Gerätegehäuses im Bereich der Saugleistungsanzeige,
- Fig. 4: den Schnitt gemäß der Linie IV-IV in Fig. 3,
- Fig. 5: ein Diagramm zur Darstellung des prinzipiellen Verlaufs eines Unterdruckes in einem Saugkanal vor einem Gebläse und eines Überdruckes nach dem Gebläse und
- Fig. 6: verschiedene Anzeigenkennlinien der Saugleistungsanzeige.

Der dargestellte Staubsauger 1 ist als Handgerät konzipiert. Er besitzt ein Gehäuse 2, an das sich obenhin ein Gerätestiel 3 anschließt mit endseitigem Griff 4. Im Übergangsbereich zwischen Griff 4 und Gerätestiel 3 befindet sich ein Leistungspotentiometer 5, welches einerseits zum Ein- und Ausschalten des Staubsaugers und zum anderen zur variablen Gebläsemotorleistungseinstellung dient. Der Elektrokabelanschluß ist mit der Ziffer 6 bezeichnet.

Das Gehäuse 2 ist unterteilt in ein Motorgehäuse 7 und eine sich darüber erstreckende Kammer 8 zur Aufnahme eines Filterbeutels 9. In dem Motorgehäuse 7 ist das Gebläse 10 angeordnet, welches mittels eines Gebläsemotors 11 angetrieben wird (vergl. Fig. 2).

Das Motorgehäuse 7 geht unterseitig in eine Rohrkupplung 12 über, welche den Luftströmungsanschluß zu einer Saugdüse 13 herstellt.

Bezüglich der Saugdüse 13 handelt es sich in dem gezeigten Beispiel um eine sogenannte Saug/Bürsten-Düse, die im Düsenmund eine Bürstenwalze enthält, die über einen separaten Antrieb in Rotation versetzt wird. Es sind auch noch andere Vorsatzgeräte einsetzbar, wie beispielsweise eine Fugendüse oder eine Polsterdüse.

Der Gebläsemotor 11 ist dem Filterbeutel 9 nachgeschaltet und arbeitet in bekannter Weise, saugt demzufolge die Staubluft durch den oberhalb des Motorgehäuses 7 stürzend angeordneten Filterbeutel 9, welcher direkt über einen Saugkanal 28 mit einem die Rohrkupplung 12 durchtretenden Saugkanal in Verbindung steht.

Dem Gebläse 10 ist des weiteren ein Ausblasfilter 32 nachgeschaltet, über welchen die gereinigte Luft nach außen tritt.

Der Querschnitt des Gehäuses 2 ist durchweg lang rechteckig mit schwach ausgebildeten Breitseiten und ebensolchen Schmalseiten. In Fig. 1 ist der Staubsauger von der Schmalseite her zu sehen. Die Fig. 2 zeigt eine partiell aufgebrochene Ansicht auf eine Breitseite.

Im Bereich der in Fig. 1 gezeigten Schmalseite des Gehäuses 2 ist in dieser eine Saugleistungsanzeige 14 angeordnet.

Letztere besteht im wesentlichen aus einem zylindrischen Körper 15, in welchem eine bewegliche, geschlossene Scheibe 16 gelagert ist. Auf die sich gegenüberliegenden Flächen 17, 18 der Scheibe 16 werden Drücke geschaltet, wodurch sich in Abhängigkeit der Drücke die Scheibe 16 innerhalb des zylindrischen Körpers 15 positioniert. Zur Ablesbarkeit der momentanen Stellung der Scheibe 16 innerhalb des zylindrischen Körpers 15 besitzt letzterer einen schlitzförmigen Durchbruch 19, durch welchen ein an der Scheibe 16 angeordneter Zeiger 20 greift.

Der zylindrische Körper 15 ist unmittelbar hinter der Gehäusewandung des Motorgehäuses 7 angeordnet. Im Bereich des schlitzförmigen Durchbruches 19 des zylindrischen Körpers 15 besitzt das Motorgehäuse 7 ein Sichtfenster 21, wodurch die momentane Stellung der Scheibe 16 mit Hilfe des Zeigers 20 von außen erkennbar ist.

Zur verbesserten Ablesbarkeit ist im Bereich des Sichtfensters 21, d. h. im Anzeigenbereich des Zeigers 20 auf der Außenfläche des zylindrischen Körpers 15 eine Skala oder dergleichen vorgesehen.

Stirnseitig besitzt der Körper 15 zylindrische Stutzen 22,23 zum Anschluß von Druckleitungen 24,25, wobei eine Druckleitung 24 zu einer Anschlußstelle 26 führt, welche hinter dem Gebläse 10, jedoch vor dem Ausblasfilter 32 angeordnet ist. Die Druckleitung 25 hingegen führt zu einer Anschlußstelle 27 im Bereich des die Rohrkupplung 12 mit dem Filterbeutel 9 verbindenden Saugkanals 28.

Zur Abdichtung der verwendeten Drücke innerhalb des zylindrischen Körpers 15 gegeneinander werden Faltenbälge 29,30 eingesetzt. Diese erstrecken sich jeweils von dem in den zylindrischen Körper hineinragenden Teil des Stutzens 22 bzw. 23 ausgehend bis an die den jeweiligen Faltenbälgen 29,30 zugewandten Flächen 17 bzw. 18 der Scheibe 16.

Die Abdichtung der Drücke gegeneinander kann auch beispielsweise durch Membranen oder durch angepaßte Zylinderführungen für die verschiedenen Kolbendurchmesser erzielt werden.

Die kreisrunden Flächen 17,18 sind unterschiedlich groß ausgebildet. So ist aus Fig. 4 zu erkennen, daß der Radius der Anschlußfläche 17 etwa doppelt so groß ist wie der der Anschlußfläche 18. Durch das Flächenverhältnis von großem und kleinem Kolbendurchmesser bzw. Anschlußfläche wird ein Korrekturfaktor bestimmt. Dieser errechnet sich durch das Quadrat des Verhältnisses von großem zu kleinem Durchmesser.

Die Abdichtung der Drücke gegeneinander kann auch beispielsweise durch Membrane oder durch angepaßte Zylinderführungen für die verschiedenen Kolbendurchmesser erzielt werden.

Im Bereich des Faltenbalges 30 ist des weiteren eine Druckfeder 31 angeordnet, welche sich einerends an der Innenseite des zylindrischen Körpers 15 im Bereich des Stutzens 23 und anderenends an der Scheibe 16 abstützt. Sie umfaßt hierbei den Faltenbalg 30. Diese Druckfeder 31 dient als Hilfsfeder zur Erzielung einer Grundstellung der Saugleistungsanzeige 14, gemäß der in Figur 4 gezeigten Stellung.

Über die Druckleitung 25 wird der Unterdruck im Saugkanal 28 vor dem Filterbeutel 9 und über die Druckleitung 24 der Überdruck nach dem Gebläse 10, jedoch vor nachfolgenden Strömungswiderständen und dem Ausblasfilter 32 auf die jeweiligen Anschlußflächen 17 bzw. 18 der Scheibe 16 geschaltet. Je nach Größe der Drücke bzw. je nach Höhe der Druckdifferenz bewegt sich die Scheibe 16 entgegen der Federkraft der Druckfeder 31 aus der in Fig. 4 gezeigten Ausgangsstellung heraus in eine, der relativen Saugleistung entsprechenden Stellung. In der gezeigten Ausgangsstellung beträgt beispielsweise der angezeigte Wert der Saugleistungsanzeige 14 auf der Skala 0%. Bei max. Ausschlag des Zeigers 20, d. h. bei max. Verschiebung der Scheibe 16 in Richtung auf den Stutzen 23 wird eine Saugleistung von 100% angezeigt.

Die beiden Drücke, d. h. der Unterdruck im Saugkanal 28 vor dem Filterbeutel 9 und der Überdruck hinter dem Gebläse 10 werden verknüpft, wobei sich der Anzeigewert A aus der Addition des absoluten Wertes des Unterdruckes Pₛ und des Überdruckes P_{d}, welcher mit dem Korrekturfaktor K multipliziert ist, ergibt.

Bedingt durch diese Ausgestaltung ist eine Saugleistungsanzeige 14 gegeben, die unabhängig vom verwendeten Vorsatzgerät (Saug/Bürsten-Düse, Fugendüse u. a.) die relative Saugleistung analog zur Anzeige bringt. Bei sauberem Filterbeutel und max. Gebläseleistung wird unabhängig von der durch das Vorsatzgerät vorgegebenen Blende ein Anzeigenwert von 100% erreicht. Bei sauberem Filterbeutel 9 und geringer, durch das Leistungspotentiometer 5 voreingestellter Gebläseleistung wird ebenfalls blendenunabhängig ein entsprechend veringerter Wert angezeigt. Mit zunehmender Tütenverstopfung fällt der Anzeigewert entsprechend ab, wobei bei kleineren Arbeitsblenden eine größere relative Saugleistung angezeigt wird als bei größeren Blendenzahlen, da die Luftgeschwindigkeiten z. B. in einer Fugendüse auch bei weitgehend verstopftem Filterbeutel 9 genügend hoch sind, um Staub aufzunehmen.

Der prinzipielle Verlauf der Drücke bei einem Staubsauger 1 über dem Volumenstrom gamma ist in Fig. 5 in einem Beispiel dargestellt. Hierbei ist die Kennlinie des Überdruckes nach dem Gebläse 10 mit P_{d} bezeichnet. Die Kennlinie Pₛ₁ zeigt den Verlauf des Unterdruckes im Saugkanal 28 bei voreingestellter max. Leistung und neuer Filtertüte 9. Eine zu dieser Kennlinie parallel verschobene weitere Kennlinie Pₛ₃ zeigt den Verlauf des Unterdruckes ebenfalls bei neuer Filtertüte 9, jedoch bei voreingestellter min. Leistung des Gebläsemotors 11.

Letztlich ist noch eine Kennlinie Pₛ₂ gezeigt, welche den Verlauf des Unterdruckes bei voreingestellter Maximalleistung und verstopfter Filtertüte 9 darstellt.

Das Diagramm ist anhand zweier vorgegebener Volumenströme gamma' und gamma'' näher erläutert, wobei die Volumenströme in direkter Abhängigkeit zu den Blendenzahlen des jeweils eingesetzten Vorsatzgerätes stehen.

Bei einem Volumenstrom gamma' addieren sich bei voreingestellter max. Gebläseleistung und neuer Filtertüte 9 die absoluten Werte des Unterdruckes Pₛ₁ und des Überdrucks P_{d}. Die Werte sind in dem Diagramm mit a₁ für den absoluten Unterdruckwert und mit b für den absoluten Überdruckwert eingetragen. Bei einer Reduzierung der voreingestellten Gebläseleistung auf ein Minimum verschiebt sich die Kennlinie des Unterdruckes parallel in Richtung auf den Nullpunkt (Kennlinie Pₛ₃). Es ist zu erkennen, daß sich der absolute Unterdruckwert a₃ verringert. Die jeweilige Addition von a₁ und b bzw. a₃ und b ergibt den absoluten Wert des Gesamtdruckes, welcher direkt in der Saugleistungsanzeige 14 über den an der Scheibe 16 angebrachten Zeiger 20 zur Anzeige gebracht wird, wobei hier jedoch nicht die absoluten Drücke, sondern vielmehr die Leistung in Prozenten angezeigt wird. Des weiteren ist bei einem ausgewählten Volumenstrom gamma' zu erkennen, daß bei voreingestellter max. Gebläseleistung und verstopfter Filtertüte 9 die Kennlinie des Unterdruckes Pₛ₂ so verläuft, daß sich ein absoluter Wert a₂ ergibt, der größenmäßig zwischen den Absolutwerten a₁ und a₃ liegt.

Eine Reduzierung des Volumenstromes hat, wie aus dem Diagramm in Fig. 5 zu erkennen ist, eine Reduzierung des Überdruckes P_{d} bei gleichzeiger Erhöhung des jeweiligen Unterdruckes Pₛzur Folge. Bei einem angenommenen Volumenstrom gamma'' ergeben sich somit absolute Unterdruckwerte a_{1'}, a_{2'} und a_{3'} für die jeweiligen Fälle. Es ist zu erkennen, daß das Ergebnis einer Addition der Absolutwerte bei einem Volumenstrom gamma'' größer ist als bei der Addition der Absolutwerte bei einem Volumenstrom gamma'. Dies insbesondere auch dann, wenn beispielsweise, wie durch die Kennlinie Pₛ₂ dargestellt, eine max. Gebläseleistung voreingestellt ist und dabei der Filterbeutel 9 weitestgehend gefüllt ist. Hier addieren sich die absoluten Werte a_{3'} und b' zu einem absoluten Druckwert, der größer ist als bei einer Addition der absoluten Werte a₂ und b im Falle eines Volumenstromes gamma'. Hierdurch wird eine größere relative Saugleistung angezeigt, bei gleicher voreingestellter Gebläseleistung und Verstopfungsgrad des Filterbeutels 9. Dies ist gewünscht, da die Luftgeschwindigkeiten z. B. in einer Fugendüse auch bei weitgehend verstopftem Filterbeutel 9 noch genügend hoch sind, um Staub aufzunehmen. Die relative Saugleistung des Staubsaugers 1 bei gefülltem Filterbeutel 9 ist demnach bei kleineren Blendenzahlen größer als bei größeren Blendenzahlen.

In dem in Fig. 6 gezeigten Diagramm ist in vereinfachter Weise die Abhängigkeit von voreingestellter Gebläseleistung, Füllgrad des Filterbeutels 9 und der Blendenzahl B des Vorsatzgerätes zum Anzeigewert A gezeigt. Es sind hier vier Kennlinien dargestellt, wobei mit K₁ eine Anzeigekennlinie bezeichnet ist, bei voreingestellter max. Gebläseleistung und neuem Filterbeutel 9. Die Kennlinie K₃ zeigt den Verlauf bei voreingestellter min. Gebläseleistung und neuem Filterbeutel 9. Mit K₂ und K₄ sind Anzeigekennlinien bezeichnet, welche den Anzeigenverlauft bei gefülltem Filterbeutel 9 darstellen, wobei bei K₂ die Maximalgebläseleistung, bei K₄ die minimale Gebläseleistung voreingestellt ist.

Durch die Wahl des bereits erwähnten Korrekturfaktors läßt sich die Charakteristik der Saugleistungsanzeige 14 den gewünschten Anzeigekennlinien anpassen. So ist aus Fig. 6 zu erkennen, daß die Kennlinien K₁ und K₃ unabhängig von der Blendenzahl jeweils einen Anzeigewert ergeben, der dem voreingestellten Wert der Gebläseleistung entspricht. Dies bedeutet, daß bei voreingestellter max. Gebläseleistung die Saugleistungsanzeige 14 entsprechend der Kennlinie K₁ unabhängig von der Blendenzahl stets eine relative Saugleistung von 100% anzeigt. Entsprechend niedriger fällt die Anzeige bei voreingestellter min. Gebläseleistung aus. Hier wird unabhängig von der Blendenzahl stets ein Wert der relativen Saugleistung von beispielsweise 50% angezeigt.

Bei voreingestellter max. Gebläseleistung und gefülltem Filterbeutel 9 verläuft die Kennlinie K₂ in Abhängigkeit von der Blendenzahl B. Es ist zu erkennen, daß der Anzeigewert A stets unterhalb des Anzeigewertes bei leerem Filterbeutel 9 (Kennlinie K₁)liegt, wobei die Anzeige der relativen Saugleistung bei kleinerer Blendenzahl größer ist als bei einer größeren Blendenzahl. Die Kennlinie K₄ (voreingestellte min. Gebläseleistung und verstopfter Filterbeutel 9) gleicht im wesentlichen der Kennlinie K₂. Der Kurvenverlauf ist jedoch flacher als bei letzterer. Auch hier ist zu erkennen, daß die Anzeige der relativen Saugleistung stets unterhalb des Wertes der Kennlinie K₃ liegt und daß bei kleiner Blendenzahl eine größere relative Saugleistung angezeigt wird.

## Patentansprüche

1. Staubsauger (1) mit einem Gebläse (10), einem Filterbeutel (9) und einer Saugleistungsanzeige (14), die durch eine Erfassung der Druckdifferenz gesteuert wird, wobei die Druckdifferenz aus dem Unterdruck (Pₛ) in einem Saugkanal (28) vor dem Filterbeutel (9) und dem Überdruck (P_{d}) nach dem Gebläse (10) gebildet ist, dadurch gekennzeichnet, daß die Drücke (Pₛ und P_{d}) auf die gegenüberliegenden Flächen (17, 18) einer in Abhängigkeit der Drücke (Pₛ und P_{d}) beweglichen, geschlossenen Scheibe (16) geschaltet sind.

2. Staubsauger nach Anspruch 1, dadurch gekennzeichnet, daß die Druckabnahme nach dem Gebläse (10), jedoch vor nachfolgenden Strömungswiderständen und ggf. vor einem Ausblasfilterelement (32) erfolgt.

3. Staubsauger nach Anspruch 1, dadurch gekennzeichnet, daß dem Unterdruck (Pₛ) ein Korrekturfaktor (K) aufgeschaltet ist.

4. Staubsauger nach einem oder mehreren der vorhergehenden Ansprüche, dadurch gekennzeichnet, daß die Saugleistungsanzeige (14) eine Analoganzeige ist.

5. Staubsauger nach einem oder mehreren der vorhergehenden Ansprüche, dadurch gekennzeichnet, daß die Scheibe (16) einseitig federbeaufschlagt ist.

6. Staubsauger nach einem oder mehreren der vorhergehenden Ansprüche, dadurch gekennzeichnet, daß der Korrekturfaktor durch unterschiedliche Anschlußflächen (17, 18) für die beiden Drücke (Pₛ und P_{d}) auf den gegenüberliegenden Seiten der Scheibe (16) eingestellt ist.

## Claims

1. Vacuum cleaner (1) having a fan (10), a filter bag (9) and a suction power display (14) controlled by detection of the pressure difference, the pressure difference being produced from the partial vacuum (Pₛ) in a suction channel (28) ahead of the filter bag (9) and the excess pressure (P_{d}) after the fan (10), characterised in that the pressures (Pₛ and P_{d}) are connected to the opposite faces (17, 18) of a closed disk (16) capable of movement as a function of the pressures (Pₛ and P_{d}).

2. Vacuum cleaner according to Claim 1, characterised in that the decrease in pressure ensues after the fan (10) but ahead of the following flow resistances and possibly ahead of an outflow filter element (32).

3. Vacuum cleaner according to Claim 1, characterised in that a correction factor (K) is applied to the partial vacuum (Pₛ).

4. Vacuum cleaner according to one or more of the preceding claims, characterised in that the suction power display (14) is an analogue display.

5. Vacuum cleaner according to one or more of the preceding claims, characterised in that the disk (16) is acted upon by a spring on one side.

6. Vacuum cleaner according to one or more of the preceding claims, characterised in that the correction factor is set by means of different connecting areas (17, 18) for the two pressures (Pₛ and P_{d}) on the opposite sides of the disk (16).

## Revendications

1. Aspirateur (1) équipé d'une soufflante (10), d'un sac filtrant (9) et d'un indicateur de la puissance d'aspiration (14), commandé en détectant la différence de pression, qui est constituée de la dépression (Pₛ) régnant dans un canal d'aspiration (28), en amont du sac filtrant (9), et de la surpression (P_{d}) régnant après la soufflante (10), caractérisé en ce que les pressions (Pₛ et P_{d}) agissent sur les surfaces (17, 18) opposées d'un disque fermé (16), déplacé en fonction des pressions (Pₛ et P_{d}).

2. Aspirateur selon la revendication 1, caractérisé en ce que le prélèvement de pression se fait après la soufflante (10), cependant avant des résistances à l'écoulement subséquentes, et, le cas échéant, avant un élément filtrant d'échappement (32).

3. Aspirateur selon la revendication 1, caractérisé en ce qu'un facteur de correction (K) est appliqué à la dépression (Pₛ).

4. Aspirateur selon l'une ou plusieurs des revendications précédentes, caractérisé en ce que l'indicateur de la puissance d'aspiration (14) est un indicateur analogique.

5. Aspirateur selon l'une ou plusieurs des revendications précédentes, caractérisé en ce que le disque (16) est sollicité élastiquement sur une face.

6. Aspirateur selon l'une ou plusieurs des revendications précédentes, caractérisé en ce que le facteur de correction est réglé par utilisation de surfaces de raccordement (17, 18) différentes pour les deux pressions (Pₛ et P_{d}), sur les faces opposées du disque (16).
